# EUROPÄISCHE PATENTSCHRIFT

(11) **EP 0 101 022 B1**
(45) Veröffentlichungstag und Bekanntmachung des Hinweises auf die Patenterteilung: **12.11.1986**
(21) Anmeldenummer: 83107698.9
(22) Anmeldetag: 04.08.1983
(51) Int. Cl.: E01F 7/06, E01F 8/00, E02D 17/20, E04F 13/12, E04H 3/12

(54) **Aus vorgefertigten und montierbaren Profilbauteilen bestehende Wand, insbesondere für Lärm- und Sichtschutz**
Wall constructed of prefabricated and mountable structural profile members, particularly for noise protection and camouflage
Mur en éléments profilés, préfabriqués et destinés à être assemblés, en particulier pour la protection contre les bruits et pour le camouflage

(30) Priorität: 06.08.1982 DE 3229460
(43) Veröffentlichungstag der Anmeldung: 22.02.1984
(73) Patentinhaber: Stelzer, Volker, Dipl.-Ing., D-8028 Taufkirchen (DE); Baierl, Josef, D-8121 Pähl (DE)
(72) Erfinder: Stelzer, Volker, Dipl.-Ing., D-8028 Taufkirchen (DE); Baierl, Josef, D-8121 Pähl (DE)
(74) Vertreter: Nöth, Heinz, Dipl.-Phys.

## Beschreibung

Die Erfindung betrifft eine aus vorgefertigten und montierbaren Bauteilen bestehende Wand, insbesondere für Lärm- und Sichtschutz mit mehreren parallel und im wesentlichen horizontal und versetzt zueinander angeordneten Profilplanken, die durch quer zu den Profilplanken liegende, übereinander angeordnete Stützkonsolen verbunden sind und jeweils eine Außen- und Innenfläche besitzen, wobei die Stützkonsolen an entsprechenden Umfangsteilen formschlüssig in die Innenfläche einer Profilplanke eingesetzt sind und ferner jede Stützkonsole an seiner Oberkante ein an die Außenmaße des untenliegenden Teils der Profilplanke angepaßtes Auflager für die nächst höhere Profilkante bildet.

Bei einer derartigen aus der DE-A-2 718 290 bekannten Wand bestehen die vorgefertigten Bauteile aus Beton. Auch bei anderen bekannten Schallschutzwänden in Form von Pflanzerdgerüsten oder Böschungsbefestigungen für Straßen bestehen die vorgefertigten Bauteile aus Kunststein, Beton oder dgl. (deutsche Auslegeschrift 25 32 520, deutsches Gebrauchsmuster 81 05741, deutsche Offenlegungsschriftschriften, 2744473). Die bekannten bepflanzbaren Schallschutzwände benötigen in aller Regel eine Fundamentierung, um eine ausreichende Verankerung an Ort und Stelle zu erzielen. Der Zusammenhalt der bekannten Wände wird durch das Eigengewicht ihrer Bauteile erreicht, die, wie schon erwähnt, relativ schwer, z. B. aus Beton, sind. Der Zusammenbau deartiger Schallschutzwände bzw. -mauern erfordert daher einen erheblichen Kraftaufwand bzw. den Einsatz von Hebezeugen. Wegen der notwendigen Fundamentierung ist es außerdem schwierig, die zu erstellende Mauer bzw. Wand an Unebenheiten im Gelände anzupassen.

Als bepflanzbare Schallschutzwände sind auch solche bekannt, die aus vorgefertigten Metallprofilteilen bestehen (US-PS 3 254 490), wobei horizontal angeordnete Profilplanken an schräg oder senkrecht in einem Fundament verankerten Längsprofilstützen befestigt sind. Auch hier ergeben sich die gleichen, vorstehend schon geschilderten Schwierigkeiten hinsichtlich der Geländeanpassung. Die Fundamentierung ist notwendig, damit der Aufbau des aus den vorgefertigten Profilteilen bestehenden Gerüsts die notwendige Stabilität aufweist.

Aufgabe der Erfindung ist es, eine aus vorgefertigten und montierbaren Bauteilen bestehende Wand, insbesondere für Lärm- und Sichtschutz nach dem Oberbegriff des Anspruchs 1 zu schaffen, welche aus leicht montierbaren Profilbauteilen besteht und bei der allein durch die Formgebung der miteinander verbundenen Bauteile eine ausreichende Festigkeit und Zusammenhalt der Wandkonstruktion erzielt wird, so daß diese mit Erde oder dgl., die gegebenenfalls bepflanzt wird, ausgefüllt werden kann.

Diese Aufgabe wird erfindungsgemäß dadurch gelöst, daß
- die Profilplanken aus Metall oder entsprechend dünnwandigem Kunststoff bestehen,
- jede Stützkonsole jeweils zwei benachbarte Profilplanken verschiedener Höhe miteinander verbindet,
- das Auflager für die nächst höhere Profilplanke als Aussparung in der Oberkante der Stützkonsole ausgebildet ist und
- ein stirnseitiger Umrißkantenteil der Stützkonsole mindestens teilweise eine gleiche Profilierung aufweist wie die innere Profilierung der Profilplanke.

Die Stützkonsole kann plattenförmig ausgebildet sein und besitzt bevorzugt eine im wesentlichen dreieckige Gestalt, wobei insbesondere an der Oberkante und stirnseitigen Kante Einschnitte und Ausnehmungen vorhanden sind, in die die Profilplanken formschlüssig eingesetzt sind, wobei die Ausnehmungen und Einschnitte an die Abmessungen der eingesetzten Teile der Profilplanken angepaßt sind. Es ist auch möglich, die plattenförmigen Stützkonsolen rechteckig auszubilden und gegebenenfalls für eine leichtere Montage bezüglich einer horizontalen Mittellinie symmetrisch auszubilden.

Die Anordnung der Einschnitte und Ausnehmungen in den plattenförmigen Stützkonsolen ist bevorzugt so, daß eine im wesentlichen treppenförmige oder auch beliebige winkelige Anordnung der Profilplanken beim Zusammenbau erzielt wird.

Zur Längsverbindung zweier Profilplanken können im Bereich einer Stoßfuge zweier benachbarter Profilplanken ein Einsteckschuh eingesetzt sein, wobei dieser Einsteckschuh den Innenmaßen der Profilplanke angepaßt ist und die beiden benachbarten inneren Endflächen der Profilplanken überlappt. Dieser Einsteckschuh kann sowohl in vertikaler Richtung als auch in horizontaler Richtung kreisbogenförmig ausgebildet oder abgewinkelt sein, wodurch eine verbesserte Anpassung an das vorhandene Gelände erzielt wird. Es ist natürlich auch möglich, an den Profilkantenenden entsprechende Kröpfungen vorzusehen, die bei der Montage übereinandergeschoben werden.

Zur Erhöhung der mechanischen Stabilität ist es noch möglich, an die stirnseitigen Stützkonsolen horizontal liegende, quer zur übrigen Fläche verlaufende Laschen anzuformen, die Öffnungen aufweisen, welche mit Öffnungen an horizontalen Teilen der Profilplanke fluchten und durch die Befestigungs- bzw. Verbindungsmittel, beispielsweise in Form von Schraubbolzen mit aufgeschraubten Muttern, hindurchgesteckt sind.

Auch die Profilplanken können gegebenenfalls in Längsrichtungen gekrümmt sein, so daß sie verschiedenen Gelände- bzw. Grundstücksverläufen angepaßt werden können.

In vorteilhafter Weise kann der Raum, welcher an der Innenseite der Wand liegt, angefüllt sein mit Erde, Mulch und Humus, wobei in den Zwischenräumen zwischen benachbarten Profilplanken eine Bepflanzung vorgesehen sein kann.

Die Profilplanken und die Einsteckschuhe können jeweils bezüglich einer Mittellinie symmetrisch ausgebildet sein. Die Profilplanken können ein U- oder C-förmiges Profil aufweisen. Der Mittelteil der Profilplanken kann zur Erhöhung der Stabilität als Versteifungsmulde mit bevorzugt rechteckigem Querschnitt ausgebildet sein. Oberhalb und unterhalb der Versteifungsmulde kann jeweils ein horizontal verlaufendes C-Profil vorhanden sein.

Die Stützkonsole, welche insbesondere plattenförmig ausgebildet ist, dient nicht nur zur Verbindung von benachbarten Profilplanken, sondern auch zur Stabilisierung der Wand. Es können auch zwei Wände zur Bildung einer Doppelwand parallel zueinander angeordnet sein. Der Zwischenraum zwischen den beiden Wänden kann dann zur Bildung einer Mauer oder eines Walles mit Erde oder dgl. ausgefüllt sein. Die Stützkonsolen der beiden Wände können dabei durch längs, quer oder diagonal verlaufende Verbindungsbügel miteinander verbunden sein, wodurch eine weitere Stabilisierung der aus den beiden Wänden bestehenden Gesamtanordnung erzielt wird.

Die Wand kann im wesentlichen aus zwei Grundbauteilen gebildet werden, nämlich den Profilplanken mit einheitlichem Profil und der insbesondere plattenförmig ausgebildeten Stützkonsole, die ebenfalls ein einheitliches Profil besitzt, wobei gegebenenfalls als drittes Grundbauteil für die Längsverbindung der Profilplanken der Einsteckschuh hinzukommt. Die aus diesen Bauteilen bestehenden Wände können vielfältig eingesetzt werden, beispielsweise als Grundstückstrennzäune, Sichtschutzzäune, als Verblendungen an Unterführungen und Überführungen sowie deren Rampen im Straßen- und Wegebau, als Brückengeländer, als Flußuferverbauungen. als Grabenverbauung im Rohrleitungsbau, als Schallschutzwand in Schießanlagen, als Sichtschutz im Mittelstreifenbereich von Schnellstraßen und Autobahnen und dgl.

Wird die Wand als Sichtschutz im Mitteistreifenbereich oder als Schallschutzwand neben Straßen eingesetzt, können die Profilplanken der Wand die Funktion der Leitplanken miterfüllen. Das Erdreich hinter den Profilplanken übernimmt die Funktion eines Dämpfers und durch die Höhe der Wand ist garantiert, daß die Fahrzeuge bei einem Unfall nicht auf die Gegenfahrbahn geschleudert werden.

Ferner ist es möglich, auf die beiden obersten Profilplanken der als Sichtschutz im Mittelstreifenbereich von Schnellstraßen verwendeten Wand, ein U-förmig vorgeformtes Gitter aufzusetzen, das beispielsweise mit Hilfe von Befestigungsbügeln in entsprechenden Bohrungen der Profilkanten verankert wird. Das Gitter kann je nach Maschenweite als reiner Sichtschutz oder als Windschutzgitter für die Bepflanzung und als Führung für deren Beschnitt mit Hilfe eines Mähfahrzeugs ausgebildet sein.

Eine weitere Einsatzmöglichkeit der Wand ergibt sich bei der Verwendung an Podest- oder Tribünenaufbauten. Die Profilplanken können dabei die senkrechten Setzstufen bilden, wobei die Trittstufen auf den Oberseiten der Stützprofile aufliegen. Die Stützkonsolen selbst können an ihren Unterseiten an quer zu den Stützkonsolen verlaufenden Rohren eines Rohrgerüsts gelagert und befestigt sein. Zur Befestigung können um die Rohre gelegte Schellen mit angeformten Anschlagwinkeln, welche an den Stützkonsolen anliegen, dienen. Die Trittstufen, welche als Riffelbleche oder Holzbohlen ausgebildet sein können, sind mittels Führungs- und Befestigungsmitteln an den Oberkanten der Stützkonsole gelagert.

Die Wand kann auch zur gärtnerischen Gestaltung in Städten, beispielsweise bei « vertikalen Blumenbeeten. Pflanzenpyramiden und dgl. zum Einsatz kommen.

Die Vorteile, welche erzielt werden, sind darin zu sehen, daß keine festen Fundamente benötigt werden. Es genügt lediglich eine dem Gelände angepaßte Planierung. Unebenheiten, Geländekanten und Geländekurven lassen sich ohne weiteres durch entsprechende Formung des Verbindungs- bzw. Einsteckschuhs, mit dem zwei Profilplanken in Längsrichtung miteinander verbunden sind, ausgleichen. Parallel zur Planierung sind keine Abstufungen oder Keilanschlüsse, wie sie bei bekannten Lärm- bzw. Sichtschutzwänden vorhanden sind, notwendig. Der Aufbau ist frostunempfindlich und gleicht Bodenbewegungen aus.

In den beiliegenden Figuren sind Ausführungsbeispiele der Erfindung dargestellt. Diese dienen zur weiteren Erläuterung der Erfindung. Es zeigt :
Figur 1 in perspektivischer Darstellung zwei benachbarte, seitlich versetzte Profilplanken, welche durch eine Stützkonsole miteinander verbunden sind ;
Figur 2 in perspektivischer Darstellung zwei in Längsrichtung miteinander verbundene Profilplanken ;
Figuren 3a bis 3c Verbindungsmöglichkeiten von zwei Profilplanken in Längsrichtung ;
Figuren 4 bis 9 unterschiedliche Bauformen von Wänden, bei denen immer die gleichen Grundbestandteile, nämlich Profilplanken und plattenförmige Stützkonsolen mit jeweils gleicher Gestalt verwendet werden ;
Figur 10 in perspektivischer Darstellung eine im Mittelstreifenbereich einer Schnellstraße verwendbare Wand ;
Figur 11 eine in einer Böschung verankerte Stüzkonsole mit Profilplanke ;
Figur 12 eine in einem Felsen verankerte Stützkonsole ;
Figur 13 einen Tribünenaufbau und
Figur 14 eine Befestigung der Stützplatte, welche beim Tribünenaufbau der Fig. 13 verwendet wird, an einem Rohr eines Rohrgerüsts.

Bei den dargestellten Ausführungsbeispielen werden benachbarte, parallel zueinander versetzte Profilplanken 1 durch plattenförmig ausgebildete Stützkonsolen 2 miteinander verbunden. Anstelle der plattenförmigen Stützkonsolen können natürlich auch rahmenförmige Stützkonsolen mit entsprechender Umrißgestaltung verwendet werden.

Die plattenförmigen Stützkonsolen 2 besitzen im wesentlichen einen dreieckigen Querschnitt. Beim Zusammenbau benachbarter, parallel zueinander versetzter Profilplanken 1 liegt dabei die stirnseitige Umrißkante an der nach innen gerichteten Profilfläche einer Profilplanke 1 an, wie das insbesondere aus Fig. 1 ersichtlich ist. Aufeinander zu gerichtete Abkantungen 5 im Randbereich, insbesondere an Flanschen 4 der Profilplanke 1, sind dabei formschlüssig eingesteckt in Einschnitte 9 im Einsteckbereich der plattenförmigen Stützkonsole 2. Außerdem ist die stirnseitige Umrißkante der Stützkonsole 2 angepaßt an das Profil der innenliegenden Profilfläche der Profilkante 1 und liegt formschlüssig an dieser an.

Im Verbindungsbereich 6 der plattenförmigen Stützkonsole 2 befindet sich eine im wesentlichen rechteckig ausgebildeter Aussparung 10, in die der ebenfalls rechtwinklig ausgebildete Randbereich der äußeren Profilfläche der Profilplanke 1 eingesetzt ist. Es handelt sich hier bei den dargestellten Ausführungsbeispielen um einen Teil im unten liegenden Bereich der Stirnfläche 3 der Profilplanke 1, den Flansch 4 und die an den Flansch 4 angeformte Abkantung 5.

Wie aus den Figuren zu ersehen ist, liegen beim Zusammenbau der Wand die unten liegenden Randbereiche, d. h. der unten liegende Flansch 4 und daran angeformte untere nach oben gerichtete Abkantungen 5 in die oben liegenden Aussprung 10 der Stützkonsole 2. Ferner liegt die Innenfläche des unteren Flansches 4 an der unteren Rechteckseite der Stützkonsole 2 an und die untere nach oben gerichtete Abkantung 5 ist in den an der Unterseite der Stützkonsole 2 vorgesehenen Einschnitt 9 eingesteckt.

Der oben liegende Randbereich der Profilplanke 1, d. h. der oben liegende Flansch 4, liegt an einem Teil der Oberkante der Stützkonsole 2 an. Die oben liegende, an den oberen Flansch 4 angeformte Abkantung 5 ist in den an der Oberkante der Stützkonsole 2 vorgesehenen Einschnitt 9 eingesteckt. Um jedoch die Montage zu erleichtern, kann, wie in den Figuren 4 und 5 gezeigt ist, die Stützkonsole 2 bezüglich einer horizontalen Mittellinie symmetrisch und rechteckig ausgebildet sein. Die unten liegende Aussparung 10 hat beim Zusammenbau bei diesem Ausführungsbeispiel keine Funktion.

In der Stützkonsole 2 können Bohrungen 11 vorgesehen sein, an denen Verbindungsbügel 7 befestigt sind. Wie insbesondere aus der Fig. 5 zu ersehen ist, können diese Verbindungsbügel 7 diagonal verlaufend die Stützkonsolen 2 benachbarter, parallel zueinander angeordneter Wände, welche beispielsweise eine Schallschutzmauer bilden, miteinander verbinden.

Als Material für Profilplanken 1 und die Stützkonsolen 2 eignet sich Metall, insbesondere verzinktes Blech.

Wie aus den Figuren zu ersehen ist, bilden die zu einer Wand miteinander verbundenen Profilplanken 1 einen treppenförmigen Aufbau. Dabei können zwei derartige Wände, wie z. B. aus den Figuren 5 bis 10 zu ersehen ist, zu einer Mauer bzw. zu einem Wall, beispielsweise einer Schallschutzmauer, miteinander verbunden sein. Die Zwischenräume zwischen den beiden Wänden können mit Erde und dgl, ausgefüllt sein.

Wie aus der Fig. 1 zu ersehen ist, können die stirnseitige Umrißkante der Stützkonsole 2 horizontalliegende Laschen 17 angeformt sein. Diese horizontalliegende Laschen 17 sind beim dargestellten Ausführungsbeispiel angeformt an die oben und untenliegende Seite einer Ausnehmung in der stirnseitigen Umrißkante der Stützkonsole 2, die angepaßt ist an eine ebenfalls in der Stirnseite 3 der Profilplanke 1 liegenden Versteifungsmulde 24, welche den Mittelteil der Profilplanke 1 bildet. Die Laschen 17 besitzen Öffnungen 18, insbesondere in Form von Langlöchern, welche mit Öffnungen 19 in den Seitenflächen der Versteifungsmulde 24 zur Deckung gebracht werden, so daß nicht näher dargestellte Befestigungsmittel in Form von Schraubenbolzen mit aufgeschraubten Muttern hindurchgesteckt werden können. Diese Laschen 17 können jedoch auch angeformt sein an die Oberkante und Unterkante der Stützkonsole 2, wobei dann die Öffnungen 18 zur Deckung gebracht werden mit Öffnungen 19 im oberen und unteren Flansch 4 der Profilplanke 1.

Ferner können am Boden der Versteifungsmulde 24 weitere Öffnungen 23 vorgesehen sein, in deren Bereich Bewässerungsschläuche angeordnet werden können.

Wie ferner aus der Figur 1 zu ersehen ist, können die Verbindungsbügel 7 in ihrer Länge verstellbar sein. Hierzu besitzen die Verbindungsbügel teleskopierbare ineinandergesteckte Bügelprofile 20 und 21, die in unterschiedlichen Längen miteinander arretiert werden können. Hierzu können die Bügelprofile 20 und 21 Öffnungen 28 aufweisen, durch die Arretierstifte 29 hindurchgesteckt werden. Die Öffnungen 28 können an den Enden der Bügelprofile gleichzeitig zur Befestigung der Verbindungsbügel 7 an den jeweiligen Stützkonsolen 2 dienen, wobei sie mit den Öffnungen 11 in den Stützkonsolen 2 fluchten, so daß Befestigungsmittel beispielsweise in Form von Schraubenbolzen mit aufgeschraubten Muttern hindurchgesteckt werden können.

Zur Längsverbindung zweier Profilplanken dient, wie die Figuren 2 und 3a-c zeigen, ein Einsteckschuh 13, der im Bereich einer Stoßfuge zweier benachbarter Profilplanken 1 eingesetzt ist. Der Profilschuh 13 überlappt dabei benachbarte innere Endflächen der beiden zu verbindenden Profilplanken 1. Der Einsteckschuh 13 ist an die Innenmaße der Profilplanke 1 angepaßt. Wie die Figur 3 zeigt, kann der Einsteckschuh 13 ein kreisbogenförmiges oder abgewinkeltes Mittelstück 14 bzw. 14' besitzen, wobei die Biegung bzw. Winkelung in horizontaler (Fig. 3c) oder in vertikaler Richtung (3b) verlaufen kann. Auf diese Weise kann der Aufbau der Wand Krümmungen und Unebenheiten des Geländes angepaßt werden.

Wie die Figur 1 ferner zeigt, liegen an der Oberseite und der Unterseite der das Mittelstück der Profilplanke 1 bildenden Versteifungsmulde 24 jeweils ein C-förmiges Profil, deren Flansche aufeinanderzugerichtete Abkantungen aufweisen. Hierdurch wird die Stabilität der Profilplanke erhöht.

In den Figuren 5 bis 16 sind verschiedene Anwendungsformen der Wand dargestellt.

In der Figur 5 sind zwei treppenförmige Wände, die in einem gemeinsamen First zusammenlaufen, parallel zueinander angeordnet und können eine Schallschutzmauer bilden.

Beim Ausführungsbeispiel der Figur 6 sind zwei Wände ebenfalls parallel zueinander angeordnet, wobei jedoch der treppenförmige Aufbau einer jeden Wand gekippt ist, so daß die Wände selbst eine im wesentlichen vertikale Anordnung besitzen. Zusätzlich können diese Wände fixiert sein an zwischen den beiden Wänden angeordneten Verankerungspflöcken 8, insbesondere aus Metall.

Auch das Ausführungsbeispiel der Figur 8 zeigt zwei parallel zueinander angeordnete Wände, die beispielsweise eine Schallschutzmauer bilden können, wobei der treppenförmige Aufbei einer jeden Wand etwas weniger gekippt ist als im Ausführungsbeispiel der Figur 6. Auch bei diesen Wänden können die plattenförmigen Stützkonsolen 2 durch zusätzliche Querverstrebungen miteinander verbunden sein, wodurch die Stabilität des gesamten Aufbaus erhöht wird.

Bei den Ausführungsformen der Figuren 7 und 9 werden die Wände als Verblendungen von Betonwänden 12 verwendet. Auch hier kann der treppenförmige Aufbau der Wand gekippt, schräg oder in fast vertikaler Anordnung vorgesehen sein. Der Raum zwischen der Betonwand 12, d. h. der Raum, welcher sich an die nach innen gerichteten Profilflächen der Profilplanken 1 anschließt, kann ebenfalls mit Erde und dgl. ausgefüllt sein.

In der Figur 10 sind zwei parallel zueinander angeordnete Wände, welche einen Blendschutzzaun im Mittelstreifenbereich einer Schnellstraße bilden, dargestellt. Auf die obenliegenden Profilplanken dieser Doppelwand ist ein U-förmig vorgeformtes Gitter 25 aufgesetzt. Die Befestigung ders Gitters 25 erfolgt durch Einstecken und Befestigen der U-förmig gebogenen Haltebügel 30 in Öffnungen der obenliegenden Flansche der beiden obenliegenden Profilplanken. Die Enden der Bügel 30 können in diese Öffnungen eingesteckt und entsprechend befestigt sein.

Aus der Figur 11 ist ein Ausführungsbeispiel zu , ersehen, bei dem die Wand als Böschungsbefestigung dient. Hierzu kann ein Verankerungspfahl 31 in die Böschung eingerammt sein und am überstehenden Pfahlteil sind Öffnungen 32 vorgesehen, die mit den Öffnungen 11 in der Stützkonsole 2 zur Deckung gebracht werden, so daß Schraubenbolzen hindurchgesteckt werden können.

Bei dem in der Figur 12 dargestellten Ausführungsbeispiel ist der Verankerungspfahl 31 in felsigem Untergrund einer Böschung verankert. Am überstehenden Pfahlteil ist, wie in der Figur 11, die Stützkonsole 2 befestigt.

In der Figur 13 ist eine weitere Verwendungsmöglichkeit der Wand gezeigt. Die plattenförmi- . gen Stützkonsolen 2, welche rechteckförmig ausgebildet sind, sind mit ihrem stirnseitigen Umrißkanten eingesetzt in das obere C-Profil der Profilplanke 1 und werden an der Unterseite abgestützt an Rohren 28 eines herkömmlichen Rohrgerüsts zur Bildung einer Treppe in einem Tribünenaufbau oder Podestaufbau. Die Profilplanken 1 bilden dabei die senkrechten Setzstufen 26 und auf die Oberkante der Stützkonsole 2 ist die Trittstufe 27 beispielsweise in Form eines Riffelblechs oder einer Holzbohle aufgelegt. Die unterste Profilplanke ist am Boden abgestützt über ein untergelegtes Blech 33.

Wie aus der Figur 14 im einzelnen zu ersehen ist, erfolgt die Befestigung der Stützkonsole 2 am Rohr 28 mit Hilfe von um das Rohr 28 gelegte Schellen 34 und 35, welche mit einem Anschlagwinkel 36 versehen sind, der an der Stützkonsole 2 anliegt. Die Stützkonsole 2 kann im Anlagebereich mit einer Riffelung versehen sein, so daß eine verbesserte Halterung der Stützkonsole 2 zwischen den beiden Anschlagwinkeln 36 erzielt wird.

Wie die dargestellten Ausführungsbeispiele zeigen, läßt sich die aus vorgefertigten und montierbaren Profilbauteilen bestehende Wand zu den unterschiedlichsten Einsatzzwecken verwenden. Der Aufbau der Wand selbst ist dabei äußerst einfach, wobei die treppenartig oder in unterschiedlichen Winkeln versetzt zueinander angeordneten parallelen Profilplanken 1 in Querrichtung mittels der Stützkonsole 2 miteinander verbunden sind und in Längsrichtung durch die Einsteckschuhe 13 miteinander verbunden werden können. Anstelle der Einsteckschuhe 13 können natürlich zur Längsverbindung auch die Profilplanken an ihren Enden übereinandergeschoben sein. Gegebenenfalls können die Profilplanken hierzu an den Enden entsprechende Kröpfungen aufweisen.

## Patentansprüche

1. Aus vorgefertigten und montierbaren Bauteilen bestehende Wand, insbesondere für Lärm-und Sichtschutz mit mehreren parallel und im wesentlichen horizontal und versetzt zueinander angeordneten Profilplanken (1), die durch quer zu den Profilplanken (1) liegende, übereinander angeordnete Stützkonsolen (2) verbunden sind und jeweils eine Außen- und Innenfläche besitzen, wobei die Stützkonsolen (2) an entsprechenden Umfangsteilen formschlüssig in die Innenfläche einer Profilplanke (1) eingesetzt sind und ferner jede Stützkonsole (2) an ihrer Oberkante ein an die Außenmaße des untenliegenden Teils (4, 5) der Profilplanke (1) angepaßtes Auflager für die nächst höhere Profilplanke bildet, dadurch gekennzeichnet, daß
- die Profilplanken (1) aus Metall oder entsprechend dünnwandigem Kunststoff bestehen,
- jede Stützkonsole (2) jeweils zwei benachbarte Profilplanken (1) verschiedener Höhe miteinander verbindet,
- das Auflager für die nächst höhere Profilplanke (1) als Aussparung (10) in der Oberkante der Stützkonsole (2) ausgebildet ist und
- ein stirnseitiger Umrißkantenteil der Stützkonsole (2) mindestens teilweise eine gleiche Profilierung aufweist wie die innere Profilierung der Profilplanke (1).

2. Wand nach Anspruch 1, dadurch gekennzeichnet, daß die Stützkonsole (2) plattenförmig ausgebildet ist.

3. Wand nach Anspruch 1 oder 2, dadurch gekennzeichnet, daß die Profilplanke (1) zumindest am obenliegenden Randteil einen Flansch (4) aufweist, an den eine Abkantung (5) angeformt ist, welche in einen entsprechenden Einschnitt (9) in der Nähe des stirnseitigen Umfangskantenteils (3) der Stützkonsole (2) eingesetzt ist.

4. Wand nach einem der Ansprüche 1 bis 3, dadurch gekennzeichnet, daß die Profilplanke (1) bezüglich einer horizontalen Mittellinie eine symmetrische Profilierung besitzt.

5. Wand nach einem der Ansprüche 1 bis 4, dadurch gekennzeichnet, daß zur Längsverbindung zweier Profilplanken (1) im Bereich einer Stoßfuge zweier benachbarter Profilplanken (1) deren beide benachbarten inneren Endflächen überlappend ein den Innenmaßen der Profilplanken (1) angepaßter Einsteckschuh (13) eingesetzt ist.

6. Wand nach Anspruch 5, dadurch gekennzeichnet, daß der Einsteckschuh (13) ein Kreisbogenförmiges oder abgewinkeltes Mittelstück (14, 14') und zu beiden Seiten davon geradlinige Endstücke (15, 16) besitzt.

7. Wand nach einem der Ansprüche 1 bis 6, dadurch gekennzeichnet, daß an die Stirnseite der Stützkonsole (2) horizontal liegende Laschen (17) angeformt sind, die Öffnungen (18) aufweisen, welche mit Öffnungen (19) an horizontalen Teilen der Profilplanke (1) fluchten und durch die Befestigungs- bzw. Verbindungsmittel hindurchgesteckt sind.

8. Wand nach einem der Ansprüche 1 bis 8, dadurch gekennzeichnet, daß zwei in horizontaler Richtung parallel zueinander angeordnete Wände zur Bildung einer Doppelwand miteinander verbunden sind.

9. Wand nach Anspruch 8, dadurch gekennzeichnet, daß die Stützkonsole (2) der beiden die Doppelwand bildenden Wände durch quer verlaufende Verbindungsbügel (7) oder dgl. miteinander verbunden sind.

10. Wand nach einem der Ansprüche 1 bis 9, dadurch gekennzeichnet, daß zur Befestigung der Verbindungsbügel (7) die Stützkonsolen (2) Bohrungen (11) aufweisen.

11. Wand nach einem der Ansprüche 1 bis 10, dadurch gekennzeichnet, daß jeder Verbindungsbügel (7) aus zwei teleskopierbaren ineinandergesteckten Bügelprofilen (20, 21) besteht, die miteinander in unterschiedlichen Längen arretierbar sind.

12. Wand nach Anspruch 2, dadurch gekennzeichnet, daß die Stützkonsole (2) rechteckig ausgebildet ist.

13. Wand nach Anspruch 2, dadurch gekennzeichnet, daß die Stützkonsole (2) dreieckförmig ausgebildet ist.

14. Wand nach einem der Ansprüche bis 11, dadurch gekennzeichnet, daß die beiden die Doppelwand bildenden Wände an zwischen den beiden Wänden angeordneten Verankerungspfählen (8) befestigt sind.

15. Wand nach einem der Ansprüche 1 bis 14, dadurch gekennzeichnet, daß die Profilplanken (1) treppenförmig zueinander versetzt angeordnet sind.

16. Wand nach einem der Ansprüche 1 bis 15, dadurch gekennzeichnet, daß an Böschungen die Stützkonsolen (2) an im Erdreich oder in Felsen der Böschung verankerten Ankern (31) befestigt sind.

17. Wand nach einem der Ansprüche 1 bis 16, dadurch gekennzeichnet, daß der Zwischenraum zwischen zwei Zäunen bzw. der sich an die nach innen gerichteten Profilflächen der Profilplanken (1) anschließende Bereich mit Erde aufgefüllt ist.

18. Wand nach einem der Ansprüche 1 bis 17, dadurch gekennzeichnet, daß die Zwischenräume zwischen den versetzt zueinander angeordneten Profilplanken (1) bepflanzt sind.

19. Wand nach einem der Ansprüche 1 bis 18, dadurch gekennzeichnet, daß die Profilplanken (1) in der Stirnfläche (3) Bohrungen (23) für Bewässerungsschläuche aufweisen.

20. Wand nach einem der Ansprüche 1 bis 19, dadurch gekennzeichnet, daß der Mittelteil der Profilplanke (1) eine Versteifungsmulde (24) aufweist.

21. Wand nach Anspruch 8, dadurch gekennzeichnet, daß an den beiden oben liegenden Profilplanken (1) der Doppelwand ein U-förmiges Gitter (25) befestigt ist.

22. Wand nach einem der Ansprüche 1 bis 20, dadurch gekennzeichnet, daß zur Verwendung bei Podest- oder Tribünenbau die Profilplanken (1) die senkrechten Setzstufen (26) bilden und die Trittstufen (27) auf den Oberseiten der Stützkonsolen (2) aufliegen und die Stützkonsolen (2) an ihren Unterseiten an quer zu den Stützkonsolen (2) verlaufenden Rohren (28) eines Rohrgerüstaufbaus gelagert und befestigt sind.

23. Wand nach einem der Ansprüche 1 bis 22. dadurch gekennzeichnet, daß die Profilplanke (1) oberhalb und unterhalb vom horizontal verlaufenden Mittelteil, insbesondere der Versteifungsmulde (24) zwei C-Profile besitzt.

24. Wand nach Anspruch 23, dadurch gekennzeichnet, daß die Stützkonsole (2) wenigstens in das obere C-Profil der Profilplanke (1) eingesetzt ist.

25. Wand nach einem der Ansprüche 1 bis 24, dadurch gekennzeichnet, daß das Lager (6) an der Oberseite der Stützkonsole (2) als den Außenmaßen des unteren C-Profils angepaßte Ausnehmung (10) ausgebildet ist.

26. Wand nach einem der Ansprüche 1 bis 25, dadurch gekennzeichnet, daß die Oberkante der Stützkonsole (2) ferner zwischen dem Lager (6) und der Stirnseite (3) Führungs- und Befestigungsmittel für die Trittstufe (27), welche als Riffelblech oder Holzbohle ausgebildet sein kann, aufweist.

27. Wand nach einem der Ansprüche 1 bis 26, dadurch gekennzeichnet, daß die Stützkonsole (2) bezüglich einer horizontalen Mittellinie symmetrisch ausgebildet ist.

28. Wand nach einem der Ansprüche 1 bis 27, dadurch gekennzeichnet, daß zur Absenkung des Plankenendes der Einschnitt (10) in der Stützkonsole (2), in welches die Profilplanke (1) mit ihrem unteren Rand eingesetzt ist, entsprechend tief ausgebildet ist.

## Claims

1. A wall consisting of prefabricated and as- semblable components, in particular for acoustic and visual protection, comprising a plurality of shaped planks (1) which are arranged parallel and substantially horizontally and in mutually displaced relationship and which are connected by superposed support brackets (2) lying transversely with respect to the planks (1), the planks (1) each having an outside and an inside surface, wherein the support brackets (2) are fitted posi- . tively into the inside surface of a plank (1) at suitable peripheral portions and in addition each support bracket (2) at its upper edge forms a support for the next higher plank, said support being adapted to the outside dimensions of the subjacent portion (4, 5) of the plank (1), characterised in that :
- the planks (1) comprise metal or correspondingly thin-walled plastics material,
- each support bracket (2) interconnects a respective pair of adjacent planks (1) of different heights,
- the support for the next higher plank (1) is formed as an opening (10) in the upper edge of the support bracket (2), and
- an end contour edge portion of the support bracket (2) has at least partially the same profiling as the inner profiling of the plank (1).

2. A wall according to claim 1 characterised in that the support bracket (2) is of a plate-shaped configuration.

3. A wall according to claim 1 or claim 2 characterised in that at least at the upper edge portion the plank (1) has a flange (4) on which a bevel edge (5) is formed, which is fitted into a corresponding slot (9) in the vicinity of the end peripheral edge portion (3) of the support bracket (2).

4. A wall according to one of claims 1 to 3 characterised in that the plank (1) has a symmetrical profiling with respect to a horizontal centre line.

5. A wall according to one of claims 1 to 4 characterised in that an insert shoe (13) is used for the purposes of longitudinally connecting two planks (1) in the region of a join between two adjacent planks (1), in overlapping relationship with the two adjacent inner end faces thereof, said shoe being adapted to the inside dimensions of the planks.

6. A wall according to claim 5 characterised in that the insert shoe (13) has an arcuate or bent central portion (14, 14') and straight end portions (15, 16) on both sides thereof.

7. A wall according to one of claims 1 to 6 characterised in that formed at the end of the support bracket (2) are horizontally disposed bars (17) having openings (18) which align with openings (19) on horizontal portions of the plank (1) and through which fixing or connecting means are passed.

8. A wall according to one of claims 1 to 8 characterised in that two walls which are arranged parallel to each other in a horizontal direction are connected together to form a double wall.

9. A wall according to claim 8 characterised in that the support bracket (2) of the two walls forming the double wall are connected together by transversely extending connecting loop members (7) or the like.

10. A wall according to one of claims 1 to 9 characterised in that the support brackets (2) have bores (11) for fixing of the connecting members (7).

11. A wall according to one of claims 1 to 10 characterised in that each connecting member (7) comprises two loop shaped members (20) which are telescopically fitted one into the other and which can be locked to each other at different lengths.

12. A wall according to claim 2 characterised in that the support bracket (2) is of a square or rectangular configuration.

13. A wall according to claim 2 characterised in that the support bracket (2) is triangular.

14. A wall according to one of claims 1 to 11 characterised in that the two walls forming the double wall are fixed to anchoring posts (8) which are arranged between the two walls.

15. A wall according to one of claims 1 to 14 characterised in that the planks (1) are arranged in displaced relationship to each other in a step- like configuration.

16. A wall according to one of claims 1 to 15 characterised in that on slopes the support brackets (2) are fixed to anchors (31) which are anchored in the ground or in stones of the slope.

17. A wall according to one of claims 1 to 16 characterised in that the intermediate space between two fences or the region adjoining the inwardly directed faces of the planks (1) is filled with earth.

18. A wall according to one of claims 1 to 17 characterised in that the intermediate spaces between the planks (1) which are disposed in mutually displaced relationship have plants therein.

19. A wall according to one of claims 1 to 18 characterised in that in the face (3) the planks (1) have bores (23) for watering hoses.

20. A wall according to one of claims 1 to 19 characterised in that the central portion of the plank (1) has a stiffening depression (24).

21. A wall according to claim 8 characterised in that a U-shaped grid (25) is fixed to the two upper planks (1) of the double wall.

22. A wall according to one of claims 1 to 20 characterised in that, for use in building platforms or stands, the planks (1) form the vertical riser members (26) and the tread members (27) lie on the tops of the support brackets (2) and the support brackets (2) at their undersides are mounted and secured to tubes (28) of a tubular frame structure, said tubes extending transversely with respect to the support brackets (2).

23. A wall according to one of claims 1 to 22 characterised in that the plank (1) has two C-shaped profiles above and below the horizontally extending central portion, in particular the stiffening depression (24).

24. A wall according to claim 23 characterised in that the support bracket (2) is fitted at least into the upper C-shaped profile of the plank (1).

25. A wall according to one of claims 1 to 24 characterised in that the mounting (6) at the top side of the support bracket (2) is formed as an opening (10) which is adapted to the outside dimensions of the lower C-shaped profile.

26. A wall according to one of claims 1 to 25 characterised in that the upper edge of the support bracket (2) further has between the mounting (6) and the end (3) guide and fixing means for the riser member (27) which can be in the form of a corrugated or checkered metal plate or wooden board.

27. A wall according to one of claims 1 to 26 characterised in that the support bracket (2) is of a symmetrical configuration with respect to a horizontal centre line.

28. A wall according to one of claims 1 to 27 characterised in that for lowering the end of the plank the slot (10) in the support bracket (2), into which the plank (1) is fitted with its lower edge, is of a correspondingly deep nature.

## Revendications

1. Cloison constituée d'éléments préfabriqués pouvant être assemblés, notamment pour se protéger du bruit et des regards, comportant plusieurs lames profilées (1) parallèles, sensiblement horizontales et décalées l'une par rapport à l'autre, qui sont reliées par des consoles de soutien (2) transversales aux lames profilées (1) et disposées l'une au dessus de l'autre, lesquelles lames présentent respectivement une face extérieure et une face intérieure, les consoles de soutien (2) étant introduites, à des endroits appropriés de la périphérie, par coopération de formes dans la face intérieure d'une lame profilée (1), et en outre, chaque console de soutien (2) constituant sur son bord supérieur un support pour la lame profilée située juste au-dessus adapté aux dimensions extérieures de la partie (4, 5) de la lame profilée (1) située en bas, caractérisée en ce que :
- les lames profilées (1) sont en métal ou en matière plastique à paroi mince appropriée,
- chaque console de soutien (2) relie chaque fois deux lames profilées (1) adjacentes de hauteur différente,
- le support pour la lame profilée (1) suivante dans le sens de la hauteur est réalisé sous forme d'évidement (10) dans le bord supérieur de la console de soutien (2), et
- une partie du bord périphérique côté frontal de la console de soutien (2) présente au moins partiellement le même profil que le profil intérieur de la lame profilée (1).

2. Cloison selon la revendication 1, caractérisée en ce que la console de soutien (2) est réalisée sous forme de plaque.

3. Cloison selon la revendication 1 ou 2, caractérisée en ce que la lame profilée (1) comporte au moins sur son bord situé en haut un rebord (4) sur lequel est formée une pliure (5) qui est introduite dans une entaille (9) correspondante au voisinage de la partie du bord périphérique, côté frontal (3) de la console de soutien (2).

4. Cloison selon l'une des revendications 1 à 3, caractérisée en ce que la lame profilée (1) a un profil symétrique par rapport à une ligne médiane horizontale.

5. Cloison selon l'une des revendications 1 à 4, caractérisée en ce que, pour relier longitudinalement deux lames profilées (1), on introduit dans la zone d'un joint entre deux lames profilées (1) adjacentes un patin d'enfichage (13) adapté aux dimensions intérieures des lames profilées (1) et chevauchant les deux surfaces terminales intérieures adjacentes.

6. Cloison selon la revendication 5, caractérisée en ce que le patin d'enfichage (13) comporte une pièce médiane (14, 14') en forme d'arc de cercle ou coudée et de chaque côté de celle-ci des pièces terminales (15, 16) rectilignes.

7. Cloison selon l'une des revendications 1 à 6, caractérisée en ce que sur le côté frontal de la console de soutien (2) sont formées des pattes horizontales (17) comportant des ouvertures (18) qui coïncident avec des ouvertures (19) sur des parties horizontales des lames profilées (1) et par lesquelles on enfile des moyens de fixation et/ou de liaison.

8. Cloison selon l'une des revendications 1 à 7, caractérisée en ce que deux cloisons disposées parallèlement entre elles dans le sens horizontal sont reliées pour former une doùble cloison.

9. Cloison selon la revendication 8, caractérisée en ce que la console de soutien (2) de deux cloisons constituant la double cloison sont reliées ensemble par des étriers de liaison (7) ou l'analogue s'étendant transversalement.

10. Cloison selon l'une des revendications 1 à 9, caractérisée en ce que les consoles de soutien (2) comportent des alésages (11) pour la fixation des étriers de liaison (7).

11. Cloison selon l'une des revendications 1 à 19, caractérisée en ce que chaque étrier de liaison (7) est constitué de deux profilés d'étrier (20, 21) télescopiques, enfilés l'un dans l'autre, qui peuvent être bloqués ensemble à des longueurs variables.

12. Cloison selon la revendication 2, caractérisée en ce que la console de soutien (2) est rectangulaire.

13. Cloison selon la revendication 2, caractérisée en ce que la console de soutien (2) est triangulaire.

14. Cloison selon l'une des revendications 8 à 11, caractérisée en ce que les deux cloisons constituant la double cloison sont fixées sur des poteaux d'ancrage (8) disposés entre les deux cloisons.

15. Cloison selon l'une des revendications 1 à 4, caractérisée en ce que les lames profilées (1) sont disposées décalées l'une par rapport à l'autre en gradins.

16. Cloison selon l'une des revendications 1 à 15, caractérisée en ce sur des talus, les consoles de soutien (2) sont fixées sur des ancrages (31) ancrés dans la terre ou dans les rochers du talus.

17. Cloison selon l'une des revendications 1 à 16, caractérisée en ce que l'espace intermédiaire entre deux clôtures, ou la zone se raccordant aux surfaces profilées orientées vers l'intérieur des lames profilées (1), est rempli de terre.

18. Cloison selon l'une des revendications 1 à 17, caractérisée en ce que les espaces entre les lames profilées (1) décalées l'une par rapport à l'autre sont plantés.

19. Cloison selon l'une des revendications 1 à 18, caractérisée en ce que les lames profilées (1) comportent dans la surface frontale (3) des alésages pour des tuyaux d'arrosage.

20. Cloison selon l'une des revendications 1 à 19, caractérisée en ce que la partie médiane des lames profilées (1) comporte une dépression de raidissement (24).

21. Cloison selon la revendication 8, caractérisée en ce qu'un grillage (25) en forme de U est fixé sur les deux lames profilées (1) de la double cloison se trouvant en haut.

22. Cloison selon l'une des revendications 1 à 20, caractérisée en ce que, pour l'utilisation dans la construction de plateformes ou de tribunes, les lames profilées (1) constituent les gradins pour s'asseoir (26) et les marches (27) reposent sur les côtés supérieurs des consoles de soutien (2), et les consoles de soutien (2) sont positionnées et fixées à leurs côtés inférieurs, sur des tubes (28) d'un échafaudage tubulaire s'étendant transversalement aux consoles de soutien (2).

23. Cloison selon l'une des revendications 1 à 22, caractérisée en ce que la lame profilée (1) comporte deux profils en C au-dessus et en dessous de la partie médiane s'étendant horizontalement, notamment de la dépression de raidissement (24).

24. Cloison selon la revendication 23, caractérisée en ce que la console de soutien (2) est introduite au moins dans le profil supérieur en C de la lame profilée (1).

25. Cloison selon l'une des revendications 1 à 24, caractérisée en ce que le support (6) sur le côté supérieur de la console de soutien (2) est réalisé sous forme d'évidement (10) adapté aux dimensions extérieures du profil inférieur en C.

26. Cloison selon l'une des revendications 1 à 25, caractérisée en ce que le bord supérieur de la console de soutien (2) comporte en outre entre le support (6) et le côté frontal (3) des moyens de guidage et de fixation pour la marche (27) qui peut être réalisée sous forme de tôle gaufrée ou de madrier.

27. Cloison selon l'une des revendications 1 à 26, caractérisée en ce que la console de soutien (2) est symétrique par rapport à une ligne médiane horizontale.

28. Cloison selon l'une des revendications 1 à 27, caractérisée en ce que pour faire descendre l'extrémité de la lame, l'entaille (10) dans la console de soutien (2) dans laquelle la lame profilée (1) est introduite par son bord inférieur, est réalisée avec une profondeur appropriée.
